# FASCICULE DE BREVET EUROPEEN

(11) **EP 0 855 568 B1**
(45) Date de publication et mention de la délivrance du brevet: **28.08.2002**
(21) Numéro de dépôt: 98400042.2
(22) Date de dépôt: 12.01.1998
(51) Int. Cl.: F28F 25/02

(54) **Réseau de distribution de liquide pour réfrigérant atmosphérique**
Flüssigkeitsverteilnetz für einen Kühlturm
Fluid distribution network for a cooling tower

(30) Priorité: 23.01.1997 FR 9700688
(43) Date de publication de la demande: 29.07.1998
(73) Titulaire: HAMON THERMAL EUROPE (FRANCE), 92300 Levallois-Perret (FR)
(72) Inventeur: Delemont, François, 95610 Eragny-sur-Oise (FR)
(74) Mandataire: Jacobson, Claude

(56) Documents cités:
- WO-A-96/07863
- DE-A- 2 849 350
- DE-C- 337 184
- GB-A- 829 555
- US-A- 4 720 358

## Description

La présente invention a pour objet un réseau de distribution de liquide en particulier d'eau, pour réfrigérant atmosphérique d'installation industrielle du type comprenant un ensemble de tubes parallèles entre eux et sensiblement horizontaux, reliés à l'une de leurs extrémités par un collecteur ou bac d'alimentation en liquide, et équipé de disperseurs de liquide.

On sait que dans les réfrigérants atmosphériques, l'eau chaude est distribuée régulièrement, sur toute la surface utile de l'appareil, par un réseau du tubes raccordés à un collecteur intérieur ou à un bac à ciel ouvert. Ces tubes sont équipés d'ajutages-disperseurs, dont la fonction est de régler la répartition des débits et de pulvériser l'eau à refroidir en fines gouttelettes.

Le débit d'un ajutage est donné par l'expression classique :
q = K S $\sqrt{\text{2 g H}}$
avec q = débit d'eau
S = section de l'ajutage
K = coefficient de striction
g = accélération de la pesanteur
H = charge sur l'ajutage (pression d'eau)

Dans un appareil standard, lorsque le débit augmente, la charge nécessaire augmente proportionnellement au carré du débit. Ainsi, si on double le débit, la charge en eau est multipliée par quatre. Les tubes de distribution et les ajutages-disperseurs sont alors soumis à de fortes contraintes nuisant à leur tenue dans le temps, et qui peuvent provoquer la rupture des disperseurs en matière plastique dont sont constitués les ajutages-disperseurs. On obtient dans cette éventualité des jets d'eau dont la pression est quatre fois plus élevée, qui détériorent progressivement le corps d'échange thermique situé immédiatement au-dessous des ajutages-disperseurs.

Pour limiter ce risque et aussi celui du gel de l'eau lorsque la température de l'air est inférieure à 0°C, il a déjà été proposé de doubler le réseau de distribution par un réseau de distribution auxiliaire, qui n'est alimenté qu'en cas de surcharge ou de surpression sur le premier réseau. Une telle réalisation présente toutefois les désavantages de rendre l'ensemble de l'installation particulièrement onéreuse, et de ne fonctionner que par à-coups, à partir de seuils prédéterminés.

On connaît par ailleurs par le brevet GB 829 555, pour résoudre un autre problème, plus précisément pour atténuer la réduction d'efficacité des tours de refroidissement d'eau quand leur débit d'alimentation diminue au-dessous du débit nominal, des réseaux de distribution d'eau comprenant des tubes sensiblement horizontaux reliés à l'une de leurs extrémités à un bac d'alimentation en liquide autour duquel ils s'étendent de manière rayonnante et qui sont équipés de disperseurs de liquide, réseaux dans lesquels une partie des tubes est munie de moyens pour mettre ces tubes hors circuit quand le débit d'alimentation diminue en dessous du débit nominal afin de conserver les mêmes performances pour les disperseurs de liquide restant en service.

L'invention a pour but de réaliser un réseau de distribution de. liquide agencé de manière à résoudre le problème posé sans nécessiter l'adjonction d'un réseau auxiliaire supplémentaire.

A cette fin, l'invention concerne un réseau de distribution de liquide pour réfrigérant atmosphérique, comprenant un ensemble de tubes sensiblement horizontaux reliés à l'une de leurs extrémités par un collecteur ou bac d'alimentation en liquide et équipés de disperseurs de liquide, dans lequel une partie des tubes est munie de moyens pour mettre un tronçon de chacun des tubes de ladite partie des tubes pratiquement hors circuit de liquide au débit nominal de liquide, et pour les utiliser dès l'apparition d'un surdébit au-dessus du débit nominal, les tubes dudit ensemble de tubes étant parallèles, et les extrémités des tubes dudit ensemble de tubes opposées au bac ou collecteur étant raccordées entre elles par une canalisation.

En variante, l'invention concerne un réseau de distribution de liquide pour réfrigérant atmosphérique, comprenant un ensemble de tubes sensiblement horizontaux reliés à l'une de leurs extrémités par un collecteur ou bac d'alimentation en liquide et équipés de disperseurs de liquide, dans lequel une partie des tubes est munie de moyens pour mettre un tronçon de chacun des tubes de ladite partie des tubes pratiquement hors circuit de liquide au débit nominal de liquide, et pour les utiliser dès l'apparition d'un surdébit au-dessus du débit nominal, les tubes dudit ensemble de tubes étant parallèles, et les extrémités des tubes dudit ensemble de tubes opposées au bac ou collecteur étant raccordées à raison de deux tubes consécutifs ou trois tubes consécutifs dudit ensemble de tubes.

Ainsi au débit nominal de distribution de liquide, celui-ci s'écoule essentiellement dans les tubes non pourvus des moyens précités, qui toutefois autorisent une petite partie du débit à s'écouler par les tubes équipés desdits moyens.

Suivant un mode de réalisation, dans lequel le réseau comporte un bac à ciel ouvert, les moyens précités comprennent une extrémité desdits tubes coudée en bec et orientée vers le haut, ainsi qu'un ajutage agencé à la base de cette extrémité coudée ; de ce fait au débit nominal le tube correspondant est alimenté en fluide par l'ajutage avec un très faible débit, tandis qu'à débit supérieur d'une valeur prédéterminée, il peut en outre être alimenté par l'ouverture de l'extrémité coudée.

Ces agencements remplacent avantageusement conformément à l'invention la classique disposition en "râteau" avec des tubes raccordés à leurs extrémités uniquement par le bac ou le collecteur, les extrémités opposées étant libres. Un tel réseau de distribution de liquide, en particulier d'eau chaude, peut accepter et répartir correctement, de façon progressive, des quantités de liquide pouvant atteindre jusqu'à deux fois le débit nominal sans augmenter les pressions de façon prohibitive.

D'autres avantages de l'invention apparaîtront au cours de la description qui va suivre, faite en référence aux dessins annexés qui en illustrent plusieurs formes de réalisation à titre d'exemples.

La figure 1 est une vue en perspective schématique d'une première forme de réalisation du réseau de distribution de liquide pour réfrigérant atmosphérique conforme à l'invention.

Les figures 2 et 3 sont des vues en élévation schématiques analogues à la figure 1 illustrant son mode de fonctionnement.

La figure 4 est une vue mi-coupe transversale mi-élévation partielle du bac collecteur d'un réseau de distribution du type à bac à ciel ouvert, ainsi que d'une forme de réalisation correspondante des moyens de mise hors circuit de certains tubes de ce réseau.

La figure 5 est une vue de dessus schématique du réseau de distribution selon le mode de réalisation de la figure 4.

La figure 6 est une vue en élévation partielle d'une seconde forme de réalisation des moyens de mise hors circuit d'un tube d'un réseau du type à collecteur.

La figure 7 est une vue de dessus schématique du réseau de distribution correspondant à la figure 6.

Les figures 8 et 9 sont des vues schématiques en plan de deux autres modes de réalisation possibles du réseau de distribution selon l'invention.

Le réseau de distribution représenté aux figures 1 à 3 est destiné à la distribution de liquide, en particulier d'eau chaude, pour des réfrigérants atmosphériques utilisés dans certaines installations industrielles.

Ce réseau comprend un ensemble de tubes 1, 2, 3, 4, 5... parallèles entre eux et sensiblement horizontaux, reliés à l'une de leurs extrémités par un collecteur ou bac 6 d'alimentation en liquide. Les tubes 1, 2... sont équipés "d'ajutages-disperseurs" ou plus simplement de "disperseurs" 7 de liquide, par exemple du type pommes de douche.

Une partie des tubes 1....5..., par exemple un sur deux, est munie de moyens 8 schématiquement représentés, permettant de mettre un tronçon de chacun des tubes correspondants 2, 4... pratiquement hors circuit de liquide lorsque ce dernier est fourni au débit nominal, seul les autres tubes 1, 3, 5... non équipés des moyens 8, étant alors alimentés. Les moyens 8, dont des modes de réalisation seront décrits ci-après, sont agencés pour ne permettre l'alimentation en liquide qu'en cas de dépassement de ces tronçons d'un seuil déterminé du débit au dessus du débit nominal.

Les extrémités des tubes 1, 2, 3, 4, 5... opposées au bac ou collecteur 6 sont raccordées entre elles par une canalisation 9.

Durant le fonctionnement normal, à débit nominal de liquide, la hauteur de liquide dans le bac 6 (ou la pression dans le collecteur 6) est inférieure à une hauteur H. Chaque tube 1, 3, 5... est alimenté normalement en liquide tandis que les tubes 2, 4... équipés des moyens 8 sont alimentés uniquement par l'intermédiaire d'un organe des moyens 8 assurant un étranglement du débit. La faible quantité de liquide correspondante qui s'écoule dans les tubes 2, 4... permet de n'alimenter les disperseurs 7 que sur un tronçon ED (figures 1 et 2) alors que les autres tubes tels que 1, sont alimentés normalement. De ce fait, la quantité de liquide reçue dans ces tubes (flèche F figure 1) permet d'alimenter non seulement toute la longueur correspondante AB du tube 1... mais aussi la partie de liaison BC entre les tubes 1, 2 etc et les tronçons tels que CD des tubes 2.... équipés des moyens 8, comme indiqué par les flèches.

Lorsque le débit de liquide augmente, la hauteur de liquide dans le bac 6 (ou la pression dans le collecteur 6) devient supérieure à la hauteur H. Les tubes 2, 4... peuvent alors être alimentés grâce aux moyens 8 qui entrent en action, ce qui autorise un débit beaucoup plus important dans les tubes 2, 4... permettant d'alimenter des tronçons ED' de longueur supérieure à ED. Corrélativement le tube correspondant 1, 3... alimente un tronçon ABCD' plus petit que le tronçon initial ABCD (figures 2 et 3).

Un tel réseau de distribution de liquide peut accepter et répartir convenablement des débits d'eau très supérieurs au débit nominal, et ce en utilisant le même réseau unique, sans réseau auxiliaire.

On a représenté à la figure 4 un premier mode de réalisation possible des moyens précités 8, adapté à un réseau du type à bac collecteur 11 à ciel ouvert. Dans ce réseau une partie des tubes, par exemple un sur deux ou un sur trois, comporte des extrémités coudées 12 en forme de bec et orientées vers le haut, le coude étant sensiblement à angle droit et s'étendant sur une hauteur H. Un ajutage 13 constitué par un trou de faible diamètre est ménagé à la base de l'extrémité coudée 12 et débouche dans le tube horizontal 2, 4... correspondant.

Au débit nominal (niveau N1 du liquide dans le bac 11), le tube correspondant 2 (4...) est alimenté en liquide à un faible débit, par l'ajutage 13, les autres tubes, dépourvus des becs 12, étant alimentés en liquide au débit nominal. Par contre lorsque le débit augmente de telle sorte que le niveau dans le bac 11 atteint et dépasse celui de l'extrémité supérieure du coude ou bec 12 (niveau N2 maximum), le liquide pénètre dans le coude 12 et se déverse dans le tube 2 (4...). Ceci peut permettre d'augmenter le débit jusqu'au double du débit nominal environ, sans provoquer de surpression gênante dans le réseau, donc sans risquer d'entraîner une détérioration des disperseurs 7.

En variante, l'étranglement à la base des becs 12 peut être réalisé par plusieurs ajutages tels que 13, ou bien avec des trous, ou des fentes ou des biseaux. Ce ou ces ajutages peuvent également être équipés de bagues de réglage (non représentées).

En variante également l'ouverture supérieure des becs 12 peut être biseautée comme représenté en traits mixtes référencés 14.

Le réseau de distribution correspondant au mode de réalisation de la figure 4 est représenté à la figure 5.

Dans le second mode de réalisation, illustré aux figures 6 et 7, le réseau de distribution est du type à collecteur tubulaire fermé 15. Les moyens 8 de mise hors circuit de liquide comprennent, pour chacun des tubes concernés, par exemple un tube (2, 4, 10) sur deux une crosse tubulaire 16 disposée en U renversé entre le tube associé 2 (4...) et le collecteur 15, et raccordé à ceux-ci. La crosse 16 est complétée à sa base par un étranglement 17 reliant les extrémités de la crosse entre elles ainsi qu'au tube 2 (4...) et au collecteur 15.

Au débit nominal, la pression de liquide dans le collecteur 15 n'est pas suffisante pour que ce liquide franchisse la crosse 16. Une faible fraction de ce liquide s'écoule donc par les étranglements 17 dans les tubes 2 (4...), tandis que les autres tubes 1, 3, 5 sont normalement alimentés. Lorsque la pression dans le collecteur 15 dépasse une valeur prédéterminée, correspondant à la hauteur H des figures 1 et 4, le liquide pénètre dans la crosse 16 qu'il franchit, pour s'écouler ensuite dans le tube correspondant 2, 4... Ce système à crosse 16 et ajutage 17 permet donc, comme le dispositif de la figure 4, de faire face à un accroissement de débit d'alimentation du réseau pouvant atteindre le double environ du débit nominal, sans répercussion gênante sur le réseau.

Dans la variante de réalisation illustrée à la figure 8, les tubes 1, 2... sont raccordés deux à deux par leurs extrémités opposées au collecteur ou bec 6 d'alimentation : sont reliées entre elles par une canalisation 16 les extrémités des tubes 1, 2, puis des tubes 3 et 4, 5 et 10..., un tube sur deux de chacune de ces paires pouvant être muni des moyens décrits ci-dessus de mise hors circuit de liquide.

Dans le mode d'exécution de la figure 9, les extrémités des tubes sont reliées trois à trois : ainsi sont connectées entre elles par une canalisation 17 les extrémités des tubes 1, 2, 3, puis des tubes 2, 3, 4 etc, l'un au moins de ces groupes de trois tubes étant muni des moyens précités de mise hors circuit de liquide.

Outre les avantages mentionnés ci-dessus, l'invention présente celui d'assurer un fonctionnement correct du réfrigérant (distribution de liquide) de façon régulière en fonction des variations de débit, et non de façon "brutale" dés qu'un niveau d'eau prédéterminé est atteint (ou une valeur prédéterminée de surpression d'eau), comme dans le cas de la réalisation connue mentionnée précédemment à réseau auxiliaire doublant le réseau principal.

## Revendications

1. Réseau de distribution de liquide pour réfrigérant atmosphérique, comprenant un ensemble de tubes (1, 2, 3,...) sensiblement horizontaux reliés à l'une de leurs extrémités par un collecteur ou bac (6) d'alimentation en liquide et équipés de disperseurs (7) de liquide, dans lequel une partie (2, 4,...) des tubes est munie de moyens (8) pour mettre un tronçon de chacun des tubes de ladite partie des tubes pratiquement hors circuit de liquide au débit nominal (N1) de liquide, et pour les utiliser dès l'apparition d'un surdébit au-dessus du débit nominal, les tubes dudit ensemble de tubes étant parallèles, et les extrémités des tubes (1, 2, ...) dudit ensemble de tubes opposées au bac ou collecteur (6) étant raccordées entre elles par une canalisation (9).

2. Réseau de distribution de liquide pour réfrigérant atmosphérique, comprenant un ensemble de tubes (1, 2, 3, ...) sensiblement horizontaux reliés à l'une de leurs, extrémités par un collecteur ou bac (6) d'alimentation en liquide et équipés de disperseurs (7) de liquide, dans lequel une partie (2, 4, ...) des tubes est munie de moyens (8) pour mettre un tronçon de chacun des tubes de ladite partie des tubes pratiquement hors circuit de liquide au débit nominal (N1) de liquide, et pour les utiliser dès l'apparition d'un surdébit au-dessus du débit nominal, les tubes dudit ensemble de tubes étant parallèles, et les extrémités des tubes (1, 2, ...) dudit ensemble de tubes opposées au bac ou collecteur (6) étant raccordées à raison de deux tubes consécutifs (1-2, 3-4,...) ou trois tubes consécutifs (1-2-3, 4-5-10,...) dudit ensemble de tubes.

3. Réseau selon l'une quelconque des revendications 1 et 2, **caractérisé en ce que** le bac est un bac (11) à ciel ouvert, et lesdits moyens comprennent une extrémité desdits tubes (2, 4,...) de ladite partie des tubes coudée en forme de bec (12) et orientée vers le haut, ainsi qu'un ajutage (13) agencé à la base de cette extrémité coudée, de telle sorte qu'au débit nominal (N1) le tube de ladite partie des tubes correspondant soit alimenté en liquide par l'ajutage et qu'à un débit supérieur il puisse en outre être alimenté par l'ouverture de l'extrémité coudée dès que ce surdébit (N2) est suffisant.

4. Réseau selon la revendication 3, **caractérisé en ce que** l'extrémité coudée est biseautée (14).

5. Réseau selon l'une quelconque des revendications 1 et 2, **caractérisé en ce que** le collecteur est un collecteur tubulaire fermé (15), et lesdits moyens comprennent une crosse tubulaire (16) disposée en U renversé entre le tube (2, 4,...) de ladite partie des tubes et le collecteur et raccordée à ceux-ci, ainsi qu'un étranglement (17) reliant les extrémités de la crosse au niveau de ce tube et du collecteur.

6. ' Réseau selon la revendication 5, **caractérisé en ce que** les tubes (2, 4,...) de ladite partie des tubes équipés desdites crosses (16) de mise hors circuit de liquide au débit nominal et les autres tubes (1, 3,...) dudit ensemble de tubes sont superposés, les tubes munis des crosses étant disposés dans le plan inférieur.

## Patentansprüche

1. Flüssigkeitsverteilnetz für einen Kühlturm, welcher eine Gruppe von im wesentlichen horizontalen Rohren (1, 2, 3, ...) die an einem ihrer Enden durch einen Sammler oder Behälter (6) zur Zuführung von Flüssigkeit verbunden und mit Flüssigkeitsverteilern (7) versehen sind, in welcher Gruppe ein Teil (2, 4,...) der Rohre mit Mitteln (8) versehen ist, um einen Abschnitt von jedem der Rohre von dem besagten Rohrteil praktisch bei nominaler Flüssigkeitsflussleistung (N1), außerhalb das Flüssigkeitsnetz zu setzen und um sie zu benutzen, sobald eine Mehrflussleistung oberhalb der nominalen Flüssigkeitsflussleistung auftaucht, wobei die Rohre der besagten Gruppe paralleler Rohre und die Enden der Rohre (1, 2, ...) der besagten, gegenüber dem Behälter bzw. dem Sammler (6) gelegenen Rohrgruppe untereinander durch ein Rohrsystem (9) verbunden sind.

2. Flüssigkeitsverteilnetz für einen Kühlturm, welcher eine Gruppe von im wesentlichen horizontalen Rohren (1, 2, 3, ...) die an einem ihrer Enden durch einen Sammler oder Behälter (6) zur Zuführung von Flüssigkeit verbunden und mit Flüssigkeitsverteilern (7) versehen sind in welcher Gruppe ein Teil (2, 4,...) der Rohre mit Mitteln (8) versehen ist um einen Abschnitt von jedem der Rohre von dem besagten Rohrteil praktisch bei nominaler Flüssigkeitsflussleistung (N1) außerhalb das Flüssigkeitsnetz zu setzen und um sie zu benutzen, sobald eine Mehrflussleistung oberhalb der nominalen Flüssigkeitsflussleistung auftaucht, wobei die Rohre der besagten Gruppe paralleler Rohre und die Enden der Rohre (1, 2, ...) der besagten, gegenüber dem Behälter bzw. dem Sammler (6) gelegenen Rohrgruppe durch zwei aufeinanderfolgende Rohre (1-2, 3-4,...) oder drei aufeinanderfolgende Rohre (1-2-3, 4-5-10,...) der besagten Rohrgruppe verbunden sind.

3. Netz nach irgendeinem der Ansprüche 1 und 2,
**dadurch gekennzeichnet,**
**dass** der Behälter ein am Tag geöffneter Behälter ist, und die besagten Mittel ein Ende der besagten Rohre (2, 4, ...) des besagten schnabelförmig (12) nach oben gebogenen Rohrteiles ebenso wie einen an der Basis dieses gebogenen Endes angeordneten Stutzen (13) aufweisen, so daß das Rohr des entsprechenden Rohrteils bei nominaler Flüssigkeitsflussleistung (N1) über den Stutzen an Flüssigkeit versorgt wird und daß es bei einer höheren Flüssigkeitsflussleistung außerdem durch die Öffnung des gebogenen Endes versorgt werden kann, sobald diese Mehrflussleistung (N2) ausreichend ist.

4. Netz nach Anspruch 3,
**dadurch gekennzeichnet,**
**dass** das gebogene Ende abgeschrägt ist (14).

5. Netz nach irgendeinem der Ansprüche 1 und 2,
**dadurch gekennzeichnet,**
**dass** der Sammier ein geschlossener rohrförmiger Sammler (15) ist und die besagten Mittel einen als umgekehrtes U zwischen dem Rohr (2, 4, ...) des besagten Rohrtells und dem Sammler angeordneten und angeschlossenen rohrförmigen Bogen (16) und ebenso eine die Enden des Bogens auf Höhe dieses Rohres und des Sammlers verbindende Drossel (17) aufweisen.

6. Netz nach Anspruch 5,
**dadurch gekennzeichnet,**
**dass** die Rohre (2, 4, ...) des besagten Rohrteils die mit den besagten Bögen (16) zur Umschaltung außerhalb des Flüssigkeitsnetzes falls eine nominale Flüssigkeitsflussleistung vorliegt und die besagten Rohre (1, 3, ...) der besagten Rohrgruppe übereinandergelagert sind, wobei die mit Bögen versehenen Rohre in der unteren Ebene angeordnet sind.

## Claims

1. Fluid distribution network for a cooling tower comprising an assembly of more or less horizontal pipes (1, 2, 3 etc.) connected at one of their ends by a fluid feed manifold or tank (6) and fitted with fluid sprayers (7), whereby some of the pipes (2, 4 etc.) are provided with means (8) for putting a section of each of the pipes in the said number of pipes practically out of the fluid circuit at the nominal fluid delivery (N1), and for using them as soon as an overdelivery above the nominal delivery appears, the pipes in the said assembly of pipes being parallel and the ends of the pipes (1, 2 etc.) of the said assembly of pipes opposite the tank or manifold (6) being connected to each other by a duct 9.

2. Fluid distribution network for a cooling tower, comprising an assembly of more or less horizontal pipes (1, 2, 3 etc.) connected at one of their ends by a fluid supply manifold or tank (6) and fitted with fluid sprayers (7), whereby some of the pipes (2, 4 etc.) are provided with means (8) for putting a section of each of the pipes in the said number of pipes practically out of the fluid circuit at the nominal delivery (N1), and for using them as soon as an overdelivery above the nominal delivery appears, the pipes in the said assembly of pipes being parallel and the ends of the pipes (1, 2 etc.) of the said assembly of pipes opposite the tank or manifold (6) being connected at the rate of two consecutive pipes (1-2, 3-4 etc.) or three consecutive pipes (1-2-3, 4-5-10 etc.) of the said assembly of pipes.

3. Network according to any one of the Claims 1 and 2, **characterised in that** the tank is an open tank (11) and the said means comprise an end of the said pipes (2, 4 etc.) of the said number of pipes bent in the form of a spout (12) and directed upwards, as well as a nozzle (13) arranged at the base of this bent end so that, at nominal delivery (N1), the relevant pipe of the said number of pipes is supplied with fluid by the nozzle and so that, at a higher delivery, it can also be supplied through the opening in the bent end as soon as this overdelivery (N2) is sufficient.

4. Network according to Claim 3, **characterised in that** the bent end is bevelled (14).

5. Network according to any one of the Claims 1 and 2, **characterised in that** the manifold is a closed tubular manifold (15) and the said means comprise a tubular crosshead (16) arranged as an inverted U bctween the pipe (2, 4 etc.) of the said number of pipes and the manifold and connected to them, as well as a throttle (17) connecting the ends of the crosshead at the level of this pipe and of the manifold.

6. Network according to Claim 5, **characterised in that** the pipes (2, 4 etc.) of the said number of the pipes fitted with the said crossheads (16) for putting fluid out of the circuit at the nominal level and the other pipes (1, 3 etc.) of the said assembly of pipes are superimposed, the pipes provided with the crossheads being arranged in the lower plane.
